# EUROPÄISCHE PATENTSCHRIFT

(11) **EP 2 171 380 B1**
(45) Veröffentlichungstag und Bekanntmachung des Hinweises auf die Patenterteilung: **14.09.2011**
(21) Anmeldenummer: 08785987.2
(22) Anmeldetag: 08.07.2008
(51) Int. Cl.: F25D 23/02

(54) **KÄLTEGERÄT**
REFRIGERATOR
APPAREIL RÉFRIGÉRANT

(30) Priorität: 24.07.2007 DE 102007034295
(43) Veröffentlichungstag der Anmeldung: 07.04.2010
(73) Patentinhaber: BSH Bosch und Siemens Hausgeräte GmbH, 81739 München (DE)
(72) Erfinder: Raab, Alfred, 73460 Hüttlingen (DE)
(86) Internationale Anmeldenummer: PCT/EP2008/058874
(87) Internationale Veröffentlichungsnummer: WO 2009/013129

(56) Entgegenhaltungen:
- EP-A- 0 628 686
- DE-A1- 2 204 828
- DE-U1- 29 611 392

## Beschreibung

Die Erfindung betrifft ein Haushalts-Kältegerät nach dem Oberbegriff von Anspruch 1. Ein solches Kältegerät ist z.B. aus der DE 296 11 392 U1 bekannt.

Die Lager der Türen von Haushaltsgeräten wie Kühlschränken, Gefrierschränken, Mikrowellen oder ähnlichem müssen zum einen sehr stabil sein, um das große Gewicht der Türen, insbesondere wenn diese wie bei Kühlschränken schwer beladen werden können, zu halten. Aus ästhetischen Gründen sollen sie möglichst nicht sichtbar sein, sondern hinter der Tür bzw. dem Türabschluss verschwinden. Ferner ist es wünschenswert, einen möglichst großen Öffnungswinkel der Türe zu erreichen, um Gegenstände die sich im Innern des Haushaltsgeräts befinden, möglichst ungestört entnehmen zu können.

Türlager wie das in der DE 197 23 077 A1 beschriebene, werden bei geschlossener Tür von dieser verdeckt und sind damit von Außen nicht sichtbar, lassen aber nur einen sehr begrenzten Öffnungswinkel zu. Auch sehr aufwändige Konstruktionen wie das in der DE 10 2005 021540 A1 beschriebene integrierte Scharnier kommen über einen Öffnungswinkel von ca. 120 ° nicht hinaus.

Oberhalb der Tür angeordnete frei schwenkbare Lager gestatten dagegen einen maximalen Öffnungswinkel, sie sind jedoch äußerst unschön und lassen das Haushaltsgerät billig erscheinen.

Die Gebrauchsmusterschrift DE 29 611 392 U1 zeigt ein Scharnier für Kühl- und Gefrierschränke.

Die Offenlegungsschrift EP 0 628 686 A1 zeigt ein Scharnier für einen Kühl- oder Gefrierschrank mit einem in einer an einem Korpusteil befestigbaren Führung geradlinig geführten Scharnierarm, an dem eine Schwenkachse einer Tür angelenkt ist.

Die Offenlegungsschrift DE 22 04 828 zeigt einen Scharnier-Schieber mit Kniehebel zur Türenbefestigung.

Der Erfindung liegt die Aufgabe zugrunde, ein optisch ansprechendes Türlager für ein Haushaltsgerät mit maximalem Öffnungswinkel der Tür bereitzustellen.

Gelöst wird die Aufgabe gemäß der Erfindung durch ein Haushalts-Kältegerät mit den Merkmalen von Anspruch 1.

Erfindungsgemäß ist das Türlager für die Haushaltsgerätetür so aufgebaut und am Haushaltsgerät befestigt, dass es sich beim Öffnen der Türe zumindest teilweise von einer Ruheposition, in der es sich bei geschlossener Tür befindet, in eine Schwenkposition hebt, damit die Mechanik des Türlagers beim Öffnen der Tür mehr Platz zur Verfügung hat, die Schwenkbewegung zu stabilisieren. In seiner Ruheposition bei geschlossener Tür ist der Bereich des Lagerarmes, der das Lagerelement hält, an dem die Tür gelagert ist, tiefer gelegt, wobei er in eine hierfür vorgesehene Nische an der Tür einsinkt oder einfach hinter dem Türabschluss verdeckt ist. Bei geschlossener Tür ist das Türlager damit für den Benutzer des Haushaltsgeräts nicht sichtbar. Beim Öffnen der Türe wird der Lagerarm in dem Bereich, in dem er mit der Türe überlappt, um mehr als seine eigene Höhe verschoben, dabei aus der Nische gehoben und dadurch frei bewegbar. Dadurch ist die Schwenkbewegung der Tür nicht mehr durch das Türlager begrenzt, es ist möglich, die Türe soweit zu öffnen, bis sie am Gehäuse anschlägt. Hierdurch lässt sich ein Öffnungswinkel von mehr als 180 ° erreichen.

In einer vorteilhaften Ausführungsform der Erfindung ist ein Hubelement, welches den Lagerarm des Türlagers beim Öffnen der Türe nach oben drückt an der Türe selbst angeordnet. Die Hubbewegung des Türlagers wird dadurch direkt von der Türe selbst bewirkt, es ist keinerlei komplizierte Übersetzung oder ähnliches erforderlich.

Vorzugsweise ist die Tür seitlich des Lagerarmes abgeschrägt, so dass der Lagerarm beim Öffnen der Türe entlang der Schräge geschoben und dabei nach oben gedrückt wird. Die Schräge kann verstärkt sein, da sie durch die Bewegung des Lagerarmes einer erhöhten Belastung ausgesetzt ist.

Der Lagerarm ist am Gehäuse des Haushaltsgeräts befestigt, wobei das Gehäuse bzw. die Befestigung so ausgebildet ist, dass es eine Aufwärts- und Abwärtsbewegung des Lagerarmes zulässt. Vorzugsweise ist für die Bewegung des Lagerarms eine Aufnahme im Gehäuse vorgesehen, die dem Lagerarm ausreichend Bewegungsspielraum ermöglicht. In einer bevorzugten Ausführungsform ist der Lagerarm deutlich länger als breit, so dass er weit in das Gehäuse hineinreicht und tief im Inneren der Aufnahme verankert ist. Hierdurch ist der Abstand zwischen der Verankerung des Lagerarmes und dem Lagerelement, an dem die maximale Hubbewegung ausgeführt werden muss sehr groß, so dass die Winkelbewegung beim Hub sehr klein gehalten wird. Damit kann der Hub des Lagerarmes auf sehr einfache Weise direkt realisiert werden, ohne dass aufwändige Parallelführungen oder sonstige Übersetzungen notwendig wären. Vorzugsweise dringt die Aufnahme bis zu 10 cm in das Gehäuse des Haushaltsgerätes ein, so dass ein entsprechend langer Lagerarm in ihr befestigbar ist.

In einer weiteren bevorzugten Ausführungsform ist die Befestigung des Lagerarmes am Gehäuse selbst beweglich. Dadurch, dass der Lagerarm selbst am Gehäuse beweglich gelagert ist, ergibt sich eine besonders haltbare Konstruktion, die auch bei jahrelangem Öffnen der Tür keine Bruchstellen erwarten lässt. Vorzugsweise ist das Befestigungselement federnd ausgebildet, so dass es die Hubbewegung des Lagerarmes unterstützt. Ferner kann die Federkraft des Federelements genutzt werden, um eine Rastverbindung zwischen Federelement und Lagerarm zu realisieren, welche den Lagerarm am Gehäuse haltert. Der Lagerarm wird zum Schließen der Rastverbindung bei der Montage einfach auf das Federelement geschoben, bis sein Rastelement am Gegenelement der Rastfeder einrastet. Die Rastfeder drückt mit ihrer Federkraft den Lagerarm gegen das Gehäuse und schließt so die Rastverbindung. Hierdurch ist zum einen eine extrem einfache Montage des Türlagers gewährleistet, zum anderen entsteht hierdurch eine flexible Befestigung, die der Hubbewegung des Lagerarmes genügend Spiel lässt.

Vorzugsweise ist der Lagerarm als Lagerwinkel ausgebildet. Dadurch ist er zwischen Gehäuse und Tür abgespitzt solange die Tür geschlossen ist, was dem Türlager zusätzliche Stabilität verleiht.

In einer weiteren vorteilhaften Ausführungsform ist zwischen der Wand der Aufnahme und dem Lagerarm in Hubbewegungsrichtung des Lagerarmes ein Rückstellelement angeordnet, welches den Lagerarm bei geschlossener Tür in seine Ruheposition drückt, so dass der Lagerarm in der Türnische verschwindet und nach vorne hin nicht sichtbar ist. Dieses Federelement ist so ausgelegt, dass es der Federkraft des federnden Befestigungselementes entgegenwirkt. Vorteilhafterweise kann die Federkraft des Federelements, die den Lagerarm nach unten drückt auch weiter erhöht werden, so dass der sich absenkende Lagerwinkel als Schließhilfe für die Tür zu benutzen ist.

Weiterhin ist es vorteilhaft, einen kleinen Hebel am Lagerarm anzubringen, der sich vorzugsweise bei der Auf- und Abwärtsbewegung des Lagerarmes seitlich abwälzt und der verhindert, dass der Lagerarm seitlich am Gehäuse reibt. Der Hebel lenkt den Lagerarm somit in Querrichtung.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigen:
- Fig. 1: schematisch einen Ausschnitt eines Kühlschranks im Bereich des Türlagers bei geschlossener Tür,
- Fig. 2: denselben Ausschnitt wie Fig. 1 bei leicht geöffneter Tür,
- Fig. 3: schematisch eine Detailansicht der Nische in Türabschluss die den Lagerwinkel aufnimmt,
- Fig. 4: schematisch eine Schnittansicht eines Türlagerwinkels sowie dessen Aufnahme im Gehäuse des Kühlschranks, und
- Fig. 5: schematisch den Abschnitt des Türlagerwinkels an dem der Querlenker angreift.

Die Figuren 1 und 2 zeigen jeweils schematisch den Eckbereich des Gehäuses 1 eines Kühlschranks sowie einen Eckabschnitt der Tür 2, welche mittels eines erfindungsgemäßen integrierten Lagerwinkels 3 am Gehäuse 1 des Kühlschranks gelagert ist, also den oberen Türlagerbereich von außen. Während der Lagerwinkel 3 bei geschlossener Tür 2 in einer auf dem Abschluss der Tür 2 befindlichen Nische 4 abgesenkt ist, wird er beim Öffnen der Tür 2 aus der Nische 4 angehoben und tritt dabei über den Türabschluss 5 hinaus. Dadurch wird der Lagerwinkel 3 frei, es greift nur noch der an ihm befestigte Lagerbolzen 6 in die Tür 2 ein, welcher eine maximale Schwenkbewegung der Tür 2 zulässt.

Das Anheben des Lagerwinkels 3 erfolgt bei der Schwenkbewegung der Tür 2 durch die Tür 2 selbst. Sobald die Tür 2 geöffnet wird, schiebt sich die Seitenwand der Nische 4 der Tür 2 unter den Lagerwinkel 3. Um dies einfacher nachvollziehen zu können ist in Fig. 3 noch einmal ein Eckausschnitt aus der Tür 2 mit dem in die Nische 4 abgesenkten Lagerwinkel 3 aus einer anderen Perspektive gezeigt. Hier ist die Seitenwand 7 der Nische 4 gut zu sehen, welche als Schräge ausgebildet ist, um das Anheben des Lagerwinkels 3 zu bewirken. An dieser Schräge 7 wandert der Lagerwinkel 3 hoch, sobald sich die Tür unter ihm wegdreht.

Fig. 4 zeigt in einer schematisierten Schnittzeichnung den Lagerwinkel 3 mit dem an ihm angeordneten Lagerbolzen 6 sowie den Ausschnitt des Gehäuses 1 des Kältegerätes in dem der Lagerwinkel 3 befestigt ist. Zur Befestigung des Lagerwinkels 3 ist in dem Gehäuse 1 eine Kammer 8 ausgebildet in die der Lagerwinkel 3 eingreift. Vom Boden der Kammer 8 aus erstreckt sich eine Rastfeder 9, welche eine Rastaufnahme 10 aufweist, welche mit der Rastnase 11 des Lagerwinkels 3 an dessen in die Kammer 8 eingreifenden Ende eine Rastverbindung eingeht und damit den Lagerwinkel 3 in der Kammer 8 fixiert. Durch ihre Federkraft drückt die Rastfeder 9 den Lagerwinkel 3 in eine angehobene Position im Inneren der Kammer 8.

Dieser Federkraft der Rastfeder 9 wirkt die Federkraft einer Feder 12 entgegen, welche an der Oberseite des Lagerwinkels 3 angeordnet ist. Diese Feder 12 ist als Gegenspieler zur Rastfeder 9 ausgebildet und in ihrer Federkraft so bemessen, dass sie den Lagerwinkel 3 bei geschlossener Tür in seine Ruheposition in der Nische 4 am Türabschluss 5 drückt. Um die Bewegung des Lagerwinkels 3 auch seitlich zu stabilisieren, ist ein Querlenker 13 vorgesehen, welcher seitlich an der Kammer 8 befestigt ist. Wie in Figur 5 im Detail zu sehen ist, wälzt sich dieser Querlenker 13 bei der Aufwärts- und Abwärtsbewegung des Türwinkels 3 seitlich ab und verhindert somit eine seitliche Schwenkbewegung des Türwinkels 3, welche zu einer Beschädigung der Kammer 8 führen könnte.

### Bezugszeichenliste:

- 1: Gehäuse
- 2: Tür
- 3: Lagerwinkel
- 4: Nische
- 5: Türabschluss
- 6: Lagerbolzen
- 7: Seitenwand
- 8: Kammer
- 9: Rastfeder
- 10: Rastaufnahme
- 11: Rastnase
- 12: Feder
- 13: Querlenker

## Patentansprüche

1. Kältegerät mit einem wärmeisolierenden Gehäuse und mit einem Türlager zum Befestigen einer schwenkbar zu öffnenden, einen Türabschluss (5) aufweisenden Tür (2), welches ein Befestigungselement (9) aufweist, mit dem es am Gehäuse (1) befestigt ist sowie einem Lagerelement (6), das über einen Lagerarm (3) mit dem Befestigungselement (9) verbunden ist und mit dem das Türlager in die Tür (2) eingreift, **dadurch gekennzeichnet, dass** sich der Lagerarm (3) bei geöffneter Tür (2) in einer, gegenüber seiner Ruheposition, die er bei geschlossener Tür (2) einnimmt, höhenversetzten Position befindet, in der er über den türabschluss (5) hinaustritt.

2. Kältegerät nach Anspruch 1, **dadurch gekennzeichnet, dass** der Lagerarm (3) in seiner Ruheposition durch das obere Ende der Tür (2) verdeckt ist.

3. Kältegerät nach Anspruch 1, **dadurch gekennzeichnet, dass** sich der Lagerarm (3) beim Öffnen der Tür (2) oberhalb des oberen Endes der Tür (2) befindet.

4. Kältegerät nach Anspruch 1 oder 3, **dadurch gekennzeichnet, dass** die Tür (2) ein Hubelement (7) aufweist, das die höhenversetzte Position des Lagerarmes (3) des Türlagers beim Öffnen der Tür (2) bewirkt.

5. Kältegerät nach Anspruch 4, **dadurch gekennzeichnet, dass** das Hubelement (7) als Schräge ausgebildet ist.

6. Kältegerät nach Anspruch 5, **dadurch gekennzeichnet, dass** die Schräge an der das obere Ende der Tür (2) bildenden Türabschlussleiste (5) mitangeformt ist.

7. Kältegerät nach einem der Ansprüche 1 bis 6, **dadurch gekennzeichnet, dass** der Lagerarm (3) geführt höhenverschieblich in einer Aufnahme (8) des Gehäuses (1) gelagert ist.

8. Kältegerät nach Anspruch 7, **dadurch gekennzeichnet, dass** die Aufnahme (8) für das Türlager einen Bewegungsraum für die Hubbewegung des Lagerarmes (3) des Türlagers ausbildet.

9. Kältegerät nach Anspruch 7 oder 8, **dadurch gekennzeichnet, dass** sich im Inneren der Aufnahme (8), tief im Gehäuse (1), das Befestigungselement befindet.

10. Kältegerät nach einem der Ansprüche 1 bis 9, **dadurch gekennzeichnet, dass** der Lagerarm (3) eine Länge von wenigstens 10 cm aufweist.

11. Kältegerät nach einem der Ansprüche 1 bis 10, **dadurch gekennzeichnet, dass** der Lagerarm (3) beweglich am Gehäuse (1) befestigt ist.

12. Kältegerät nach einem der Ansprüche 1 bis 11, **dadurch gekennzeichnet, dass** der Lagerarm (3) eine stufenartige Abwinklung aufweist.

13. Kältegerät nach einem der Ansprüche 1 bis 12, **dadurch gekennzeichnet, dass** am Lagerarm (3) ein Federelement (12) angreift, das der Hubbewegung entgegenarbeitet.

14. Kältegerät nach einem der Ansprüche 1 bis 13, **dadurch gekennzeichnet, dass** im Inneren der Aufnahme (8) ein Querlenker (13) befestigt ist, der am Lagerarm (3) angreift und diesen seitlich stabilisiert.

## Claims

1. Refrigerating appliance with a thermally insulating housing and with a door mount for fastening a door (2), which is pivotable for opening and comprises a door termination (5) and which has a fastening element (9) by which it is fastened to the housing (1), as well as a mounting element (6) which is connected by way of a mounting arm (3) with the fastening element (9) and by which the door mount engages in the door (2), **characterised in that** when the door (2) is open the mounting arm (3) is disposed in a position which is offset in height relative to its rest position adopted when the door (2) is closed and in which it protrudes beyond the door termination (5).

2. Refrigerating appliance according to claim 1, **characterised in that** the mounting arm (3) in its rest position is covered by the upper end of the door (2).

3. Refrigerating appliance according to claim 1, **characterised in that** the mounting arm (3) is disposed above the upper end of the door (2) when the door (2) is open.

4. Refrigerating appliance according to claim 1 or 3, **characterised in that** the door (2) has a lifting element (7) which produces the position, which is offset in height, of the mounting arm (3) of the door mount during opening of the door (2).

5. Refrigerating appliance according to claim 4, **characterised in that** the lifting element (7) is constructed as a bevel.

6. Refrigerating appliance according to claim 5, **characterised in that** the bevel is integrally formed at the door termination strip (5) forming the upper end of the door (2).

7. Refrigerating appliance according to any one of claims 1 to 6, **characterised in that** the mounting arm (3) is mounted for guided height displacement in a receptacle (8) of the housing (1).

8. Refrigerating appliance according to claim 7, **characterised in that** the receptacle (8) for the door mount forms a movement space for the lifting movement of the mounting arm (3) of the door mount.

9. Refrigerating appliance according to claim 7 or 8, **characterised in that** the fastening element is disposed in the interior of the receptacle (8) to be buried in the housing (1).

10. Refrigerating appliance according to any one of claim 1 to 9, **characterised in that** the mounting arm (3) has a length of at least 10 centimetres.

11. Refrigerating appliance according to any one of claims 1 to 10, **characterised in that** the mounting arm (3) is movably fastened to the housing (1).

12. Refrigerating appliance according to any one of claims 1 to 11, **characterised in that** the mounting arm (3) has a step-like angled portion.

13. Refrigerating appliance according to any one of claims 1 to 12, **characterised in that** a spring element (12) opposing the lifting movement engages the mounting arm (3).

14. Refrigerating appliance according to any one of claims 1 to 13, **characterised in that** a transverse guide (13) which engages the mounting arm (3) and laterally stabilises this is fastened in the interior of the receptacle (8).

## Revendications

1. Appareil frigorifique comprenant un carter thermo-isolant et un palier de porte pour la fixation d'une porte (2) à ouvrir de façon basculante et présentant un bord de porte (5), lequel palier présente un élément de fixation (9), avec lequel il est fixé sur le carter (1) et un élément de palier (6), qui est relié par un bras de palier (3) à l'élément de fixation (9) et avec lequel le palier de porte s'engage dans la porte (2), **caractérisé en ce que** le bras de palier (3) se trouve, lorsque la porte (2) est ouverte, dans une position qui est décalée en hauteur par rapport à sa position de repos qu'il occupe lorsque la porte (2) est fermée, et dans laquelle il dépasse du bord de porte (5).

2. Appareil frigorifique selon la revendication 1, **caractérisé en ce que** le bras de palier (3) est masqué dans sa position de repos par l'extrémité supérieure de la porte (2).

3. Appareil frigorifique selon la revendication 1, **caractérisé en ce que** le bras de palier (3) se trouve au-dessus de l'extrémité supérieure de la porte (2) lors de l'ouverture de la porte (2).

4. Appareil frigorifique selon la revendication 1 ou 3, **caractérisé en ce que** la porte (2) présente un élément de levage (7) qui entraîne la position décalée en hauteur du bras de palier (3) du palier de porte lors de l'ouverture de la porte (2).

5. Appareil frigorifique selon la revendication 4, **caractérisé en ce que** l'élément de levage (7) est conçu comme chanfrein.

6. Appareil frigorifique selon la revendication 5, **caractérisé en ce que** le chanfrein est formé également sur la baguette du bord de porte (5) formée à l'extrémité supérieure de la porte (2).

7. Appareil frigorifique selon l'une quelconque des revendications 1 à 6, **caractérisé en ce que** le bras de palier (3) est guidé de façon coulissante en hauteur et monté dans un logement (8) du carter (1).

8. Appareil frigorifique selon la revendication 7, **caractérisé en ce que** le logement (8) pour le palier de porte forme un espace de mouvement pour le mouvement de levage du bras de palier (3) du palier de porte.

9. Appareil frigorifique selon la revendication 7 ou 8, **caractérisé en ce que** l'élément de fixation se trouve à l'intérieur du logement (8), profondément dans le carter (1).

10. Appareil frigorifique selon l'une quelconque des revendications 1 à 9, **caractérisé en ce que** le bras de palier (3) présente une longueur d'au moins 10 cm.

11. Appareil frigorifique selon l'une quelconque des revendications 1 à 10, **caractérisé en ce que** le bras de palier (3) est fixé de façon mobile sur le carter (1).

12. Appareil frigorifique selon l'une quelconque des revendications 1 à 11, **caractérisé en ce que** le bras de palier (3) présente une partie coudée étagée.

13. Appareil frigorifique selon l'une quelconque des revendications 1 à 12, **caractérisé en ce qu'**un élément à ressort (12), qui travaille dans le sens contraire au mouvement de levage, s'applique sur le bras de palier (3).

14. Appareil frigorifique selon l'une quelconque des revendications 1 à 13, **caractérisé en ce qu'**un bras oscillant transversal (13), qui s'applique sur le bras de palier (3) et stabilise celui-ci au plan latéral, est fixé à l'intérieur du logement (8).
